# EUROPÄISCHE PATENTSCHRIFT

(11) **EP 0 021 138 B1**
(45) Veröffentlichungstag und Bekanntmachung des Hinweises auf die Patenterteilung: **07.03.1984**
(21) Anmeldenummer: 80103075.0
(22) Anmeldetag: 03.06.1980
(51) Int. Cl.: B41J 32/02, B41J 33/26

(54) **Bandkassette mit Schleifenspeicher**
Cartridge for stuffed ribbon
Cartouche à ruban stocké en vrac

(30) Priorität: 18.06.1979 US 49755
(43) Veröffentlichungstag der Anmeldung: 07.01.1981
(73) Patentinhaber: International Business Machines Corporation, Armonk, N.Y. 10504 (US)
(72) Erfinder: Helinski, Edward Frank, Johnson City, NY 13790 (US)
(74) Vertreter: Willich, Wolfgang

## Beschreibung

Die Erfindung betrifft eine Bandkassette mit einer Speicherkammer für ein Bandschleifenpaket, insbesondere für Endlosfarbbänder, welcher das Band mittels einer Bandzuführungseinrichtung zuführbar ist und die an der entgegengesetzten Kassettenseite einen Austrittsschlitz zur Zufuhr des Bandes, z.B. vor die Druckposition eines Druckwerkes, sowie im Kammerbereich vor dem Austrittsschlitz angeordnete, an den Seitenwänden des Kassettengehäuses befestigte Führungselemente zur Begrenzung des Speicherraumes und Bildung eines Bandaustrittsraumes aufweist.

Bei derartigen Kassetten wird das Farbband vorzugsweise mittels eines Transportrollenpaares unter Bildung einer Vielzahl gleichmässiger Schleifen in die Speicherkammer der Kassette gefördert und am anderen Ende der Kassette, bei aufeinanderfolgender Auflösung der einzelnen Schleifen, wieder entnommen, wo es vor die Druckposition gelangt und anschliessend wieder dem Transportrollenpaar zugeführt wird. Die besonderen Vorteile derartiger Endlos-Farbbandkassetten sind, dass das Speichervolumen gut ausgenutzt werden kann und ein Verhaken oder sonstige Störungen im Bandtransport in der Kassette weitgehend ausgeschlossen sind, mit der Folge, dass im Gegensatz zu Kassetten mit wilder Schleifenbildung die Bandspannung annähernd gleichbleibt.

Zur Bildung eines gleichmässigen Schleifenpakets ist es erforderlich, dass das Farbband an beiden Enden sowie von den Seitenwänden der Kassette geführt wird, da das Band sonst zum Verwickeln oder Verhaken neigt, insbesondere, wenn es schon längere Zeit benutzt ist und entsprechende Deformationen aufweist. Bei den bekannten Kassettenausführungen, wie sie z.B in den US-A-1 063 289 und 2 685 357 sowie 3 974 906 beschrieben sind, wird die Speicherkammer jedoch bis zum Austrittsschlitz hin mit den Bandschleifen gefüllt, mit der Folge, dass in diesem Bereich Bandverwicklungen auftreten und die Entnahme des Bandes behindern können. Diese Gefahr wird um so grösser, je länger das Band in Gebrauch ist, da ein Farbband beim Abdruck der Zeichen überwiegend in seinem mittleren Bereich beansprucht wird und daher gewisse Verformungen erleidet und zur Faltenbildung neigt sowie eine gewisse Längung erfährt. Die Form des Schleifenpakets sowie die von dem Paket ausgeübten Kräfte in der Kassette sind daher im Laufe der Zeit gewissen Änderungen unterworfen.

In der EP-A-0 008 681 ist eine Farbbandkassette mit einem Speicherraum für ein endloses Farbband beschrieben, bei der Führungselemente für das Farbband durch in der Gehäusewand angeformte kurze Vorsprünge gebildet sind, die elastische Eigenschaften im Sinne der Erfindung nicht besitzen.

Durch die US-A-3 123 269 ist demgegenüber eine Farbbandkassette der eingangs genannten Gattung bekannt, bei der im Kammerbereich vor dem Austrittsschlitz an den Seitenwänden befindlichen Führungselemente vorgesehen sind, die als nicht federnde Abstützteile zum Abstützen des Bandschleifenpakets den Speicherraum begrenzen und auf diese Weise einen Bandaustrittsraum bilden.

Der Erfindung liegt die Aufgabe zugrunde, die Zuverlässigkeit in der Funktion einer solchen Bandkassette mit Schleifenspeicher zu verbessern, insbesondere die Schleifenbildung und Entnahme des Bandes von Veränderungen der Bandcharakteristik unabhängig zu machen, so dass die Bildung und Auflösung der Bandschleifen sowie der Transport des Bandes aus der Kassette auch dann störungsfrei ablaufen, wenn das Farbband gewisse Verformungen und sonstige Änderungen in der Länge und Faltbarkeit aufweist.

Diese Aufgabe ist durch die Anordnung gemäss dem Patentanspruch 1 gelöst worden. Die erfindungsgemäss vorgesehenen elastischen Führungselemente gleichen die vorgenannten Veränderungen des Bandes aus und bewirken, dass das Schleifenpaket hinsichtlich seiner Dichte infolge der gleichmässigen Rückschubkraft einheitlich bleibt und dass die Auflösung der jeweils vordersten Schleife zur Entnahme des Bandes aus der Kassette durch den Austrittsschlitz ohne Störeinflüsse und somit wesentlich sicherer vor sich geht, da das Band in der durch die elastischen Führungselemente gebildeten Lockerungszone nicht von dem Schleifenpaket behindert wird.

Die erfindungsgemässen Führungselemente im Bereich vor dem Austrittsschlitz passen sich der jeweiligen Länge des Schleifenpakets selbsttätig an, und bei Verwendung entsprechend geeigneter Federelemente, wie z.B Rollfedern, ist gewährleistet, dass die Rückschubkraft konstant ist. Somit ist die Bandkassette nach der Erfindung eine wesentliche Verbesserung der in der älteren Anmeldung 79101712.2 (Patent Nr. 6994) beschriebenen Farbbandkassette.

Es ist zwar bekannt, für Kassetten federnde Elemente zu verwenden, jedoch dienen diese bei den bekannten Anordnungen entweder ausschliesslich der Erzeugung der Bandspannung oder, wie bei der Vorrichtung nach der US-PS 2 685 357, als seitlich wegschwenkbare Halteelemente, die in der geschlossenen Stellung den Schleifenvorrat am eintrittsseitigen Kassettenende gegen ein Herausfallen sichern.

Bei Verwendung von Rollfedern ist es zweckmässig, diese mit einem Ende an den Seitenwänden der Kassette zu befestigen, so dass sie, wenn sich das Schleifenpaket vergrössert, längs der Seitenwände abrollen. Diese Abrollbewegung einer Rollfeder geht unabhängig von der gegenüberliegenden Rollfeder vor sich, so dass die einzelnen Schleifenhälften ohne gegenseitige Behinderung der Rollfeder aufgelöst werden. Um diese Unabhängigkeit zu gewährleisten, kann man zur Begrenzung des Bewegungsbereichs des elastisehen Führungselementes in der Grundplatte der Kassette je ein Führungsbett vorsehen.

Die erfindungsgemäss ausgebildete Kassette eignet sich sowohl für solche Kassetten, die fest mit der Bandzuführeinrichtung verbunden sind, als auch für von der Bandzuführung abnehmbare Kassetten. Im letzteren Fall werden zweckmässig an dem zum Austrittsschlitz entgegengesetzten, offenen Ende der Kassetten Verriegelungselemente zur Befestigung derselben an der Zuführeinrichtung angeordnet, welche gleichzeitig als Halteorgan für das in der Kassette befindliche Schleifenpaket wirksam sind. Auf diese Weise wird, wenn die Kassette von der Zuführeinrichtung abgenommen wird, das Bandpaket, das ja unter der Wirkung der Rückschubkraft der elastischen Führungselemente steht, selbsttätig in der Kassette festgehalten und kann nicht herausfallen.

Die Verriegelungselemente werden vorzugsweise als Blattfedern ausgebildet, welche in das Innere der Farbbandkammer ragen und auswärts gerichtete Nockenflächen für die Verriegelung mit der Zuführeinrichtung sowie einwärts gerichtete Halteflächen für die Halterung des Bandschleifenpakets aufweisen. Diese Blattfedern sind stark genug ausgebildet, um als Gegenkraft gegen die Rollfedern zu wirken.

Ein besonderer Vorteil der Erfindung ist, dass die nach dieser Lehre gestaltete Anordnung sehr einfach aufgebaut und daher leicht und mit geringen Kosten herstellbar ist.

Ein Ausführungsbeispiel der Erfindung wird nachfolgend anhand der Zeichnungen beschrieben.

Es zeigen:
Fig. 1 eine Draufsicht auf eine Farbbandkassette mit Zuführeinrichtung, wobei zur Darstellung des Kassetteninneren Teile ausgeschnitten sind,
Fig. 2 eine teilweise geschnittene Seitenansicht der Anordnung nach Fig. 1, von rechts gesehen,
Fig. 3 die Anordnung nach Fig. 1 in schaubildlicher und auseinandergezogener Darstellung und
Fig. 4 eine vergrösserte Detail-Schnittdarstellung der Farbband-Halteelemente der Farbbandkassette gemäss Fig. 1.

Die in Fig. 3 dargestellte Farbband-Speicheranordnung enthält eine Kassette 10 mit einem flachen Gehäusedeckel 11 und einem Gehäuse 12, die einen kubischen Behälter als Speicherkammer für ein in Schleifen gelagertes Farbband bilden. Das Gehäuse 12 weist eine Rückwand 13 mit einem Austrittsschlitz 14 auf, durch den das Farbband 15 aus dem von der Kassette 10 gebildeten Speicherbehälter herausgezogen wird. Dieses Herausziehen erfolgt unter der Einwirkung einer Bremsanordnung, bestehend aus einem Kolben 17, welcher unter der Wirkung einer Feder 16 steht und das Farbband 15 gegen einen Block 18 im Gehäuse 12 unmittelbar benachbart zum Austrittsschlitz 14 drückt. Führungen 19 für den Kolben 17 und den Block 18 sind als integrierte Bestandteile der Rückwand 13 gestaltet.

Das Gehäuse 12 weist ferner von der Grundplatte 22 vertikal emporragende Seitenwände 20, 21 auf. Am gegenüberliegenden Ende ist die Kassette 10 zum Anbringen an eine Zuführeinrichtung offen ausgebildet, die später beschrieben wird. Zu diesem Zweck sind die Seitenwände 20 und 21 an ihren vorderen Enden mit Flanschen 23 und 24 versehen, und horizontale Rippen 25 an der Innenseite der Flanschen 23 und 24 dienen zur vertikalen Ausrichtung der Kassette 10 in bezug auf die Transportrollen der Zuführeinrichtung.

Blattfedern 26 und 27 im Gehäusedeckei 11 und in der Grundplatte 22 des Gehäuses dienen zur Halterung des Farbbandvorrates, um zu verhindern, dass das Farbband aus dem offenen Ende der Kassette 10 austritt, wenn diese von der Zuführeinrichtung abgenommen ist. Die Blattfedern 26 und 27 sind so geformt, dass ihre vorderen Flächen als eine Art Nockenflächen 28 wirksam sind, während die zur Innenseite der Kassette gewandten Halteflächen 29 zur Halterung des Farbbandes dienen.

Zur gleichmässigen Halterung des in der Kassette 10 befindlichen Schleifenpakets dient die nachfolgend beschriebene Anordnung, die sich der jeweiligen Grösse des in der Kassette befindlichen Schleifenpakets selbsttätig anpasst. Hierzu sind zwei Rollfedern 30 und 31 angeordnet, wobei, das äussere Ende der Rollfeder 30 an der Seitenwand 20 und das äussere Ende der Rollfeder 31 an der Seitenwand 21 befestigt ist. Die Rollfedern 30 und 31 sind in den Bereichen vor dem Austrittsschlitz mit der Bremsanordnung für das Farbband angeordnet. Wie insbesondere Fig. 1 zeigt, wird das Farbband 15, wenn es durch den Austrittsschlitz 14 gezogen wird, in einem eine Lokkerungszone 32 bildenden Bandaustrittsraum gespannt, wobei es aus dem Schleifenpaket gegen den Druck der Rollfeder 30 und 31 herausgezogen wird. Da jede Schleifenhälfte des Farbbandes 15 zunächst lose liegt, befindet sich zunächst ein ungespannter Teil des Farbbandes in der Lokkerungszone 32, bis die Zugkraft wirksam wird und die andere Hälfte der Schleife von der anderen Rollfeder weggezogen wird. Während dieses Vorganges bewirkt die Reibung zwischen den Rollfedern 30 und 31 und dem Farbband 15, dass diese unabhängig voneinander in der Richtung der Bandspannung leicht abgerollt werden:
Sobald eine Schleife des Farbbandes 15 aus dem Bereich der von den Rollfedern 30 und 31 ausgeübten Druckkraft herausgezogen ist, rollt jede der Rollfedern 30, 31 unabhängig zurück und erfasst die nächste Schleife des Farbband-Schleifenpakets. Dieser Vorgang wiederholt sich wechselweise auf beiden Seiten des Austrittsendes des Schleifenpakets. Hierbei ist, wie bereits erwähnt, die Länge des Schleifenpakets infolge wechselnder Charakteristiken des Farbbandes unterschiedlich, so dass sich die Rollfedern 30, 31 entsprechend ab- und aufrollen und ihre Lage in bezug auf die Eingangsöffnung der Kassette, wo die Schleifenbildung erzeugt wird, verändern (vgl. Fig.1). Eine Besonderheit der Rollfedern 30, 31 für den hier beschriebenen Zweck ist, dass die Rückrollkraft dieser Federn und somit die auf das Schleifenpaket ausgeübte Rückschubkraft konstant ist.

Da die Rollfedern 30,31, wie beschrieben, unter der Wirkung der Farbbandspannung oder unter Einwirkung des Schleifenpakets aufgerollt werden, ist es wünschenswert, dass ihre Ab- und Aufrollbewegungen unabhängig voneinander ablaufen, ohne dass sie sich in der Lockerungszone 32 gegenseitig beeinträchtigen. Für diesen Zweck ist für die Rollfedern 30, 31 je ein Führungsbett 33 bzw. 34 in der Grundplatte 22 des Gehäuses 12 vorgesehen, derart, dass der Bewegungsraum für das Ab- und Aufrollen 30, 31 abgegrenzt ist.

Im dargestellten Ausführungsbeispiel sind die Zuführeinrichtung und die Kassette 10 als gesonderte Einheiten ausgebildet. Wie die Fig. 1, 2 und 4 zeigen, besteht die Zuführeinrichtung aus einem Paar Transportrollen 41 und 42, die drehbar gelagert sind, und einen Klemmbereich 43 zum Erfassen des Farbbandes 15 bilden. Die Transportrolle 41 ist in Lagern geführt und längs einer Abstreifvorrichtung 44 angeordnet, die mittels Schrauben 45 an einem Rahmenteil 46 befestigt ist. Der Transportrolle 42 ist eine Abstreifvorrichtung 47 zugeordnet, die mittels eines Bolzens 48 um diesen schwenkbar am Rahmenteil 46 gelagert ist. Die Antriebswellen 49 und 50 für die Transportrollen 41 und 42 sind über ein Zahngetriebe mit einem Elektromotor 52 verbunden, der als Schrittmotor ausgebildet sein kann. Die Einzelheiten und Wirkungsweise der Transportrollen 41 und 42 zur Bildung der Schleifen des Farbbandvorrates in der Kassette sowie die Wirkung der Abstreifvorrichtungen 44, 47 sind in der Patentanmeldung 79 10 17 12.2 (Patent Nr. 6994) erläutert.

Bei der Anordnung gemäss den Fig. 1 und 2 ist die Kassette 10 in einem Führungsrahmen gelagert, welcher über den Rahmenteil 46 hinausragt. In dieser Lage ragen die Transportrollen 41 und 42 sowie die Abstreifvorrichtungen 44 und 47 teilweise in das offene Ende der Kassette 10 hinein. In diesem Fall sind die Blattfedern 26 und 27 am Gehäusedeckel 11 sowie der Grundplatte 22 der Kassette 10 durch den Eingriff mit der Zuführeinrichtung mit den Nockenflächen 28 nach aussen gedrückt. Ausschnitte 54 und 55 in den oberen bzw. unteren Flächen der Zuführeinrichtung bilden einen entsprechenden Eingriff für die Blattfedern 26 und 27 zur sicheren Haltung der Kassette 10 während des Farbbandvorschubes. Die Ausschnitte 54 und 55 sind vorzugsweise zum Speicherbehälter der Kassette 10 hin abgeschrägt ausgebildet, so dass die vertikalen Halteflächen 29 der Blattfedern 26 und 27 auswärts ragen, wenn die Kassette 10 von der Zuführeineinrichtung abnehmbar ist.

Zur Entnahme der Kassette 10 von der Zuführeinrichtung werden somit die Blattfedern 26 und 27 nach auswärts gebogen und sodann die Kassette 10 abgenommen. Sobald diese vollständig aus der Verriegelung mit der Zuführeinrichtung gelöst ist, schnappen die Blattfedern 26,27 wieder einwärts, so dass ihre Halteflächen 29 als Halterung für das Schleifenpaket am offenen Ende der Kassette 10 dienen. Die Kassette 10 kann daher nun in gefülltem Zustand, nämlich mit dem unter der Wirkung der Rollfedern 30, 31 zusammengedrückten Schleifenpaket, transportiert werden, ohne dass das Farbband austreten kann.

## Patentansprüche

1. Bandkassette mit einer Speicherkammer für ein Bandschleifenpaket, insbesondere für Endlosfarbbänder, welcher das Band (15) mittels einer Bandzuführeinrichtung (40 bis 52) zuführbar ist und die an der entgegengesetzten Kassettenseite einen Austrittsschlitz (14) zur Zufuhr des Bandes, z.B. vor die Druckposition eines Druckwerkes, sowie im Kammerbereich vor dem Austrittsschlitz angeordnete, an den Seitenwänden (20, 21) des Kassettengehäuses (12) befestigte Führungselemente zur Begrenzung des Speicherraumes und Bildung eines Bandaustrittsraumes aufweist, dadurch gekennzeichnet, dass die Führungselemente als auf das Bandschleifenpaket eine ständige gleichmässige Rückschubkraft ausübende elastische Federelemente (30, 31) ausgebildet sind.

2. Bandkassette nach Anspruch 1, dadurch gekennzeichnet, dass die Federelemente als Rollfedern (30, 31) ausgebildet sind, welche sich infolge von Volumenänderungen des Bandschleifenpakets und unter der von diesem ausgeübten Kraft längs der Seitenwände ab- und aufrollen.

3. Bandkassette nach den Ansprüchen 1 und 2, dadurch gekennzeichnet, dass in der Grundplatte (22) der Kassette (10) zur Begrenzung des Bewegungsbereiches der Federelemente (30, 31) je ein Führungsbett (33, 34) vorgesehen ist.

4. Bandkassette nach Anspruch 1, welche mit der Bandzuführeinrichtung (40 bis 52) lösbar verbunden ist, dadurch gekennzeichnet, dass an dem zum Autrittsschlitz (14) entgegengesetzten, offenen Ende der Kassette (10) Verriegelungselemente (26, 27) zur Befestigung derselben an der Zuführeinrichtung angeordnet sind, welche ausserdem als Halteorgane für das in der Kassette befindliche Bandschleifenpaket wirksam sind.

5. Bandkassette nach Anspruch 4, dadurch gekennzeichnet, dass die Verriegelungselemente als am Gehäusedeckel (11) und am Gehäuse (22) befestigte Blattfedern (26, 27) ausgebildet sind, welche in das Innere der Bandkammer ragen und auswärts gerichtete Nockenflächen (28) für die Verriegelung mit der Zuführeinrichtung sowie einwärts gerichtete Halteflächen (29) für die Halterung des Bandschleifenpakets aufweisen.

## Claims

1. Ribbon cartridge with a storage chamber for a folded ribbon stack, in particular for endless ink ribbons, to which the ribbon (15) is fed by means of a ribbon feeding mechanism (40 to 52), and which on the opposite cartridge side has an exit slit (14) to advance the ribbon, e.g. to the print position of a print unit, and guide elements arranged in the chamber region before the exit slit and fixed to the side walls (20, 21) of the cartridge housing (12), to limit the storage space and to form a ribbon exit space, characterized in that the guide elements are designed as elastic spring elements (30, 31) exerting on the folded ribbon stack a constant uniform back pressure.

2. Ribbon cartridge as claimed in claim 1, characterized in that the spring elements are designed as negator springs (30, 31) which are rolled off and on along the side walls owing to volume changes of the folded ribbon stack, and under the pressure exerted thereby.

3. Ribbon cartridge as claimed in claims 1 and 2, characterized in that in the base plate (22) of the cartridge (10) one respective guide unit (33, 34) is provided to limit the range of the spring elements (30, 31).

4. Ribbon cartridge as claimed in claim 1, which is releasably connected to the ribbon feeding unit (40 to 52), characterized in that at the open end of the cartridge (10) opposite the exit slit (14) retaining elements (26, 27) are arranged to fix the cartridge to the feeding mechanism, said elements also acting as holding elements for the folded ribbon stack in the cartridge.

5. Ribbon cartridge as claimed in claim 4, characterized in that the retaining elements are designed as leaf springs (26, 27) affixed to the casing cover (11) and the casing (22), said leaf springs protruding into the interior of the ribbon chamber and comprising outwardly directed cam surfaces (28) for latching with the feeding mechanism, as well as inwardly directed retaining surfaces (29) for retaining the folded ribbon stack.

## Revendications

1. Cartouche à ruban comportant un magasin pour un ruban stocké en vrac, en particulier un ruban sans fin, dans lequel (15) est alimenté au moyen d'un dispositif de guidage (40 à 52), qui présente une fente de sortie (14), sur le coté de ladite cartouche qui lui est opposé, laquelle permet l'avance dudit ruban, par exemple, devant la position d'impression d'un système d'impression, et des éléments de guidage disposés face à ladite fente de sortie à l'intérieur dudit magasin et fixés au parois (20, 21) du carter de ladite cartouche (12), lesquels éléments sont destinés à limiter le volume de stockage dans ledit magasin et à former un espace pour l'avance dudit ruban, caractérisée en ce que lesdits éléments sont conçus comme éléments à ressort élastiques (30,31) exerçant une force de retenue uniforme et constante sur ledit ruban en vrac.

2. Cartouche à ruban selon la revendication 1, caractérisée en ce que lesdits éléments à ressort sont conçus comme des ressorts à force de rappel constante (30,31) qui, en fonction des variations du volume de ruban en vrac et sous l'influence de la force exercée par ledit ruban, s'étirent ou se rétractent le long desdites parois du carter de la cartouche.

3. Cartouche à ruban selon les revendications 1 et 2, caractérisée en ce qu'il est prévu, sur l'embase (22) de ladite cartouche (10) une glissière de guidage (33, 34) pour chacun des éléments de ressort (30, 31) afin de limiter l'amplitude de leur mouvement.

4. Cartouche à ruban selon la revendication 1, attachée amovible audit dispositif de guidage, caractérisée en ce que des éléments de guidage (26, 27), destinés à rattacher ladite cartouche (10) audit dispositif de guidage, sont montés sur l'extrémité ouverte de ladite cartouche (10), à l'opposé de ladite fente d'ouverture (14), lesquels éléments font aussi fonction d'ensemble de retenue du ruban en vrac dans ladite cartouche.

5. Cartouche à ruban selon la revendication 4, caractérisée en ce que lesdits éléments de verrouillage sont conçus comme des ressorts à lames (26, 27), rattachés à la fois au capot (11) dudit carter et audit carter (22), lesquels ressorts sont montés en saillie à l'intérieur dudit magasin du ruban et comportent des surfaces à cames (28) externes, destinées à bloquer ledit dispositif de guidage, et des surfaces internes (29), destinées à retenir ledit ruban en vrac.
